# EUROPÄISCHE PATENTSCHRIFT

(11) **EP 1 027 837 B1**
(45) Veröffentlichungstag und Bekanntmachung des Hinweises auf die Patenterteilung: **05.07.2006**
(21) Anmeldenummer: 00101913.2
(22) Anmeldetag: 01.02.2000
(51) Int. Cl.: A24C 5/39, A24B 3/18

(54) **Anordnung zum Bilden einer Monolage aus einem kontinuerlich zugeführten dickschichtigen Materialstrom**
Device for producing an uniform layer from a continuous flow of a thick layer of material
Dispositif pour la formation d'une mono-couche à partir d'une épaisse couche de matière continue

(30) Priorität: 13.02.1999 DE 19906125; 24.04.1999 DE 19918774
(43) Veröffentlichungstag der Anmeldung: 16.08.2000
(73) Patentinhaber: Hauni Maschinenbau AG, 21033 Hamburg (DE)
(72) Erfinder: Niehues, Heiko, 21031 Hamburg (DE); Koch, Torsten, 22175 Hamburg (DE); Schlarmann, Renke, 21465 Wentorf (DE); Drewes, Harry, 22303 Hamburg (DE); Dierken, Hans, 21385 Amelinghausen (DE)

(56) Entgegenhaltungen:
- DE-A- 4 325 838
- DE-B- 1 011 798
- GB-A- 843 043
- GB-A- 1 000 472
- US-A- 5 083 577
- US-A- 5 558 199

## Beschreibung

Die Erfindung betrifft eine Anordnung zum Bilden einer eine Fremdkörpererkennungs- und Abscheideeinrichtung passierenden Monolage aus einem kontinuierlich zugeführten dickschichtigen Materialstrom geringer Dichte mit einer den zugeführten Materialstrom beschleunigenden und streckenden Transportbänderbahn.

Unter einer "Monolage" ist im erfindungsgemäßen Sinn ein relativ dünnschichtiges Materialvlies, im Idealfall ein aus überwiegend vereinzelten, d. h. einschichtig nebeneinanderliegenden Bestandteilen eines Fördergutes und eventuellen Fremdkörpern zusammengesetzter Materialstrom zu verstehen, dessen unerwünschte Bestandteile eindeutig erkennbar und selektierbar sind.
Unter einem "dickschichtigen Materialstrom" ist ein der gewünschten Fördermenge pro Zeiteinheit entsprechend kompakter, aus vielfach aufeinanderliegenden Bestandteilen des Fördergutes unter evtl Einschluß von Fremdkörpern zusammengesetzte Massengutstrom zu verstehen.
Unter einem "Materialstrom geringer Dichte" mit für die Förderung relevanten Materialeigenschaften des Fördergutes, zum Beispiel eines Lebensmittelproduktes, ist dessen spezifisches Leichtgewicht zu verstehen, also Produktbestandteile, die einen - bezogen auf ihr Gewicht - relativ hohen Luftwiderstand aufweisen.

Derartige Produktbestandteile sind zum Beispiel blattförmig, wie Blattabak oder Spinat; des weiteren Bruchstücke von Blättern oder blattartig geformte Bestandteile, wie Tabak-Strips und Salatblätter, sowie Stengel oder stengelförmig geformte Bestandteile, wie Tabakrippen und grüne Bohnen, und darüber hinaus Büschel bzw. strauchartige Produkte, wie frischer Thymian.
An Produkte der genannten Art, insbesondere Lebensmittelprodukte, werden hinsichtlich des Reinheitsgebotes besondere Qualitätsanforderungen gestellt. Dies gilt insbesondere auch für Tabak, der einen Verarbeitungsprozeß bis zur Konfektionierung stabförmiger Endprodukte in Form von Zigaretten, Filterzigaretten und dergleichen durchläuft. Tabak enthält erfahrungsgemäß Fremdbestandteile der unterschiedlichsten Art. Es ist wünschenswert, diese Fremdkörper möglichst frühzeitig auszusondern, um Störungen im Verarbeitungsprozeß sowie Qualitätsbeeinträchtigungen des Endproduktes auszuschließen.
Insbesondere Blattabak bzw. entrippter Blattabak in Form von sogenannten "Strips", die in Form und Größe unter Umständen den Fremdbestandteilen sehr ähneln, stellt besondere Anforderungen fördertechnischer Art im Hinblick auf eine eindeutige Identifizierung derartiger Fremdkörper im bewegten Tabakstrom.

Eine Einrichtung der eingangs bezeichneten Art ist durch das US-Patent 5 558 199 bekanntgeworden.

Der Erfindung liegt die Aufgabe zugrunde, bei einem zumindest gleichguten, gegebenenfalls besseren Aussonderungsergebnis die pro Zeiteinheit geförderte und auf Fremdbestandteile überwachte Materialmenge zu erhöhen.

Diese Aufgabe wird durch eine Anordnung mit den Merkmalen des Anspruchs 1 gelöst.
Um die Bänderkaskade kontinuierlich mit dem Fördergut im aufgelockerten Zustand und in der gewünschten Menge zu versorgen, wird weiterhin vorgeschlagen, daß der Bänderkaskade ein Beschickungsfördermittel in Form einer das Fördergut mit einer Schichtdicke in einer Größenordnung von ca. 7 cm zuführenden Schwingförderrinne zugeordnet ist.
Um bei einer vorgegebenen Materialdurchsatzmenge eine möglichst kurze Durchlaufstrecke so effektiv wie möglich zu betreiben, wird weiterhin vorgeschlagen, daß bei zwei aufeinanderfolgenden Beschleunigungsbändern das - bezogen auf die Förderrichtung - stromaufwärtige Beschleunigungsband mit einer der Schwebegeschwindigkeit des Fördergutes nahekommenden Geschwindigkeit in einer Größenordnung von ca. 2,5 bis 3,5 m/sec antreibbar ist.
Eine Verkürzung der Förderstrecke bzw. eine Mindestanzahl von Förderstufen wird außerdem dadurch erreicht, daß dem dem ersten Beschleunigungsband stromab nachgeordneten Beschleunigungsband ein synchron mitlaufendes Oberband zugeordnet ist, die gemeinsam einen in Förderrichtung konvergierenden, seitlich geschlossenen Förderkanal bilden, wobei darüber hinaus das stromaufwärtige Beschleunigungsband und das stromabwärtige Beschleunigungsband mit einem derartigen Geschwindigkeitsverhältnis antreibbar sind, daß eine sich auf dem stromaufwärtigen Beschleunigungsband ausbildende Schichtdicke des Materialstromes auf dem stromabwärtigen Beschleunigungsband auf eine Größenordnung von ca. Hälfte reduziert wird. Infolge der auf diese Weise zwischen Ober- und Unterbändem mitbewegten Umgebungsluft können alle genannten Produkte und sonstigen Produkte, die ein großes Volumen bei geringem Gewicht einnehmen, schnell transportiert werden.
Zweckmäßigerweise bilden die Beschickungsfördermittel und die Bänderkaskade eine im wesentlichen horizontal ausgerichtete Transportstrecke.
Die Effektivität der Bänderkaskade wird wesentlich durch den das Fördergut beschleunigenden Förderkanal der stromabwärtigen Fördermittel bestimmt. Dessen Luftführung bzw. seitlicher Luftabschluß wird auf einfache Weise dadurch erreicht, daß der Förderkanal durch seitliche Winkelbleche begrenzt ist, auf deren horizontalen Schenkeln das Oberband schleifend entlanggeführt ist und deren senkrechte Schenkel mit das Beschleunigungsband kontaktierenden Dichtlippen versehen sind.

Der mit der Erfindung erzielte Vorteil besteht darin, daß durch eine effektivere stufenweise Beschleunigung des Materialstromes dessen Schichtdicke derart schrittweise reduziert wird, daß eine gleichmäßige Schicht ohne wesentliche Schichtdickenunterschiede erzielt wird. Auf diese Weise ist ein sehr guter Wirkungsgrad der Fremdkörpererkennungs- und Aussonderungseinrichtung auch bei einer hohen Durchsatzrate des Materialmengenstromes gewährleistet.

Die Erfindung wird nachstehend anhand eines in der Zeichnung dargestellten Ausführungsbeispiels näher erläutert.

Hierbei zeigen:
- Figur 1: eine Fördereinrichtung zur Entfernung von Fremdkörpern aus einem Tabakstrom in der Seitenansicht und
- Figur 2: einen Querschnitt durch eine Beschleunigungsbänderstrecke entlang der Schnittlinie A-A gemäß Figur 1.

Gemäß Figur 1 ist einem Fremdkörperabscheider 1 - bezogen auf die Förderrichtung (Pfeil 2) eines Tabakstromes 3 - stromauf eine als Bänderkaskade 4 ausgebildete Transportbänderbahn vorgeordnet, bestehend aus zwei in Förderrichtung (Pfeil 2) aufeinanderfolgenden Beschleunigungsbändern 6 und 7, von denen das erste Beschleunigungsband 6 mit einer der Schwebegeschwindigkeit des Tabaks nahekommenden Geschwindigkeit von ungefähr 2,5 bis 3,5 m/sec je nach Art und Beschaffenheit der Fördergutbestandteile (Strips, Rippen, Blattgut) antreibbar ist. Die bevorzugte Transportgeschwindigkeit beträgt ca. 2,7 m/sec in Annäherung an eine mittlere Schwebegeschwindigkeit von ca. 3 m/sec.
Dem zweiten Beschleunigungsband 7 der Bänderkaskade 4 ist ein synchron mitlaufendes Oberband 8 zugeordnet, die gemeinsam einen in Förderrichtung (Pfeil 2) konvergierenden bzw. sich zu einem durch zwei Umlenkwalzen 9 und 11 gebildeten Mundstück 12 verengenden Förderkanal 13 bilden.
Der Förderkanal 13 ist gemäß Figur 2 durch zwei Winkelbleche 14 und 16 seitlich geschlossen, wobei das den Förderkanal 13 begrenzende Untertrum des Oberbandes 8 auf den horizontalen Schenkeln der Winkelbleche 14, 16 schleifend entlanggeführt ist und die senkrechten Schenkel der Winkelbleche 14, 16 jeweils mit einer das den Förderkanal 13 begrenzende Obertrum des Beschleunigungsbandes 7 kontaktierenden Dichtlippen 17 versehen sind, deren kontaktierende Außenseite eine Filzauflage aufweist.
Der Bänderkaskade 4 ist - bezogen auf die Förderrichtung (Pfeil 2) - stromauf ein Beschickungsfördermittel 18, im vorliegenden Ausführungsbeispiel in Form einer Schwingförderrinne 19 zugeordnet, wobei die Bänderkaskade 4 und die Schwingförderrinne 19 horizontal verlaufen.
Der Fremdkörperabscheider 1 besteht aus an sich bekannten Laser-Detektoren 21 zum Abtasten des Tabakstromes 3, einer farblich auf den Tabak abgestimmten Referenztrommel 22, einem auf bekannte, in den Fremdkörperabscheider 1 integrierten, nicht dargestellten Bildverarbeitungsprozessor zur Erkennung und Lagebestimmung von Fremdkörpern 23 sowie Ausblasdüsen 24 zum Selektieren der Fremdkörper 23. Mit 26 ist ein Fördermittel zur Aufnahme und Abförderung des von Fremdkörpern befreiten Tabakstromes 3 und mit 27 ein Fördermittel zum Auffangen und Abfördern der aussortierten Fremdkörper 23 bezeichnet.

Die Wirkungsweise der Anordnung wird anhand einer für eine Durchsatzleistung von etwa zehn Tonnen Tabak pro Stunde ausgelegte Bänderkaskade erläutert, wobei sich alle Förderorgane senkrecht zur Zeichenebene über eine Breite von ca. 1,6 m erstrecken.
Ein kontinuierlicher Tabakstrom wird mit einer Schichtdicke von ca. 7 cm auf der Schwingförderrinne 19 mit ca. 0,4 m/sec zugeführt und auf das erste Beschleunigungsband 6 übergeben. Dessen Geschwindigkeit von ca. 2,7 m/sec reduziert dabei die Schichtdicke des Tabakstromes auf ca 2 cm. Beim Abwurf des Tabaks auf das nachfolgende, mit ca. 5,7 m/sec laufende Beschleunigungsband 7 wird diese Schichtdicke nochmals halbiert. Erreicht wird dies durch die beim Eintritt des Tabaks in den Förderkanal 13 mitgerissene Umgebungsluft, wodurch eine zusätzliche Ventilationswirkung entsteht, welche ein beschleunigtes Mitreißen und damit Strekken des Tabakstromes bei einer relativ hohen, über der Schwebegeschwindigkeit des Tabaks einstellbaren Bandgeschwindigkeit von ca. 5,7 m/sec bewirkt.

Die auf diese Weise auf eine relativ dünne Tabakschicht reduzierte und gleichmäßig ausgebreitete Tabakmonolage passiert nach Abwurf vom Beschleunigungsband 7 die Laser-Detektoren 21, welche über die volle Breite senkrecht zur Zeichenebene auf vorbeifliegende Fremdkörper 23 reagieren und entsprechende Signale abgeben. Durch die Signalgabe ganz bestimmter Detektoren 21 erkennt der Bildverarbeitungsprozessor auch die jeweilige Lage der Fremdkörper 23 innerhalb des Tabakstromes 3 und steuert die entsprechenden Ausblasdüsen 24 zur gezielten Aussonderung der erkannten Fremdkörper 23 an. Die insbesondere bei relativ kleinen Fremdkörpern 23 gleichzeitig mit ausgeblasenen Tabakblätter werden danach wieder aussortiert und in den Verarbeitungsprozeß zurückgeführt.

Bei einer eventuell beabsichtigten weiteren Erhöhung der Förderleistung könnte die Bänderkaskade 4 gegebenenfalls um eine zusätzliche, dem Beschleunigungsband 7 entsprechende Bänderstrecke ergänzt werden.

## Patentansprüche

1. Anordnung zum Bilden einer eine Fremdkörpererkennungs- und Abscheideeinrichtung passierenden Monolage aus einem kontinuierlich zugeführten dickschichtigen Materialstrom geringer Dichte, mit einer den zugeführten Materialstrom beschleunigenden und streckenden Transportbänderbahn, **dadurch gekennzeichnet, daß** die Transportbänderbahn eine aus wenigstens zwei in Förderrichtung (Pfeil 2) aufeinanderfolgenden Beschleunigungsbändern (6, 7) bestehende Bänderkaskade (4) aufweist, wobei dem dem ersten Beschleunigungsband (6) stromab nachgeordneten Beschleunigungsband (7) ein synchron mitlaufendes Oberband (8) zugeordnet ist.

2. Anordnung nach Anspruch 1, **dadurch gekennzeichnet, daß** der Bänderkaskade (4) ein Beschickungsfördermittel (18) in Form einer das Fördergut mit einer Schichtdicke in einer Größenordnung von ca. 7 cm zuführenden Schwingförderrinne (19) zugeordnet ist.

3. Anordnung nach Anspruch 1 oder 2, **dadurch gekennzeichnet, daß** bei zwei aufeinanderfolgenden Beschleunigungsbändern (6, 7) das - bezogen auf die Förderrichtung - stromaufwärtige Beschleunigungsband (6) mit einer der Schwebegeschwindigkeit des Fördergutes nahekommenden Geschwindigkeit in einer Größenordnung von ca. 2,5 bis 3,5 m/sec antreibbar ist.

4. Anordnung nach einem der Ansprüche 1 bis 3, **dadurch gekennzeichnet, daß** das Beschleunigungsband (6) und das mitlaufende Oberband (8) gemeinsam einen in Förderrichtung (Pfeil 2) konvergierenden, seitlich geschlossenen Förderkanal (13) bilden.

5. Anordnung nach einem der Ansprüche 1 bis 4, **dadurch gekennzeichnet, daß** das stromaufwärtige Beschleunigungsband (6) und das stromabwärtige Beschleunigungsband (7) mit einem derartigen Geschwindigkeitsverhältnis antreibbar sind, daß eine sich auf dem stromaufwärtigen Beschleunigungsband (6) ausbildende Schichtdicke des Materialstromes auf dem stromabwärtigen Beschleunigungsband (7) auf eine Größenordnung von ca. der Hälfte reduziert wird.

6. Anordnung nach Anspruch 2, **dadurch gekennzeichnet, daß** die Beschickungsfördermittel (18) und die Bänderkaskade (4) eine im wesentlichen horizontal ausgerichtete Transportstrecke bilden.

7. Anordnung nach Anspruch 4, **dadurch gekennzeichnet, daß** der Förderkanal (13) durch seitliche Winkelbleche (14, 16) begrenzt ist, auf deren horizontalen Schenkeln das Oberband (8) schleifend entlanggeführt ist und deren senkrechte Schenkel mit das Beschleunigungsband (7) kontaktierenden Dichtlippen (17) versehen sind.

## Claims

1. Arrangement for forming a monolayer passing through a device for detecting and segregating foreign bodies and made up of a continuously delivered flow of thick film material of small thickness, with a conveyor belt system accelerating and extending the delivered flow of material, **characterised in that** the conveyor belt system has a series of conveyor belts (4) comprising at least two consecutive acceleration belts (6, 7) in the direction of conveyance (arrow 2), an upper belt (8) running in synchronism with, and being associated with, the acceleration belt (7) arranged downstream of the first acceleration belt (6).

2. Arrangement according to claim 1, **characterised in that** a loading conveying means (18), in the form of a vibrating conveyor channel (19) delivering the conveyed material with a layer thickness in the order of approximately 7cm, is associated with the series of conveyor belts (4).

3. Arrangement according to claim 1 or 2, **characterised in that**, with two consecutive acceleration belts (6, 7), the upstream - relative to the direction of conveyance - acceleration belt (6) may be driven at a speed approaching the floating speed of the conveyed material in the order of approximately 2.5 - 3.5 m/sec.

4. Arrangement according to any one of claims 1 to 3, **characterised in that** the acceleration belt (6) and the upper belt (8) running therewith, together form a conveyor channel (13) converging in the direction of conveyance (arrow 2) and closed laterally.

5. Arrangement according to any one of claims 1 to 4, **characterised in that** the upstream acceleration belt (6) and the downstream acceleration belt (7) may be driven at a speed ratio, such that a layer thickness of the flow of material formed on the upstream acceleration belt (6) is reduced on the downstream acceleration belt (7) in the order of approximately half.

6. Arrangement according to claim 2, **characterised in that** the loading conveying means (18) and the series of conveyor belts (4) form a substantially horizontally oriented conveying section.

7. Arrangement according to claim 4, **characterised in that** the conveyor channel (13) is defined by lateral angle plates (14, 16), along the horizontal legs of which the upper belt (8) is slidably guided and the vertical legs of which are provided with sealing lips (17) in contact with the acceleration belt (7).

## Revendications

1. Dispositif pour former une monocouche passant par une structure d'identification et de séparation de corps étrangers, à partir d'un flux de matière de faible densité, en couche épaisse, introduit en continu, dispositif présentant une voie de bandes transporteuses accélérant et étirant le flux de matière introduit, **caractérisé en ce que** la voie de bandes transporteuses comprend un groupe de bandes en cascade (4) constitué d'au moins deux bandes accélératrices (6, 7) placées l'une à la suite de l'autre dans la direction de transport (flèche 2) et, à la bande accélératrice (7) disposée en aval de la première bande accélératrice (6), est adjointe une bande supérieure (8) défilant conjointement avec elle de façon synchrone.

2. Dispositif selon la revendication 1, **caractérisé en ce qu'**au groupe de bandes en cascade (4) est adjoint un moyen transporteur de chargement (18) sous forme d'une goulotte de transport oscillante (19) introduisant le produit à transporter sous une épaisseur de couche de l'ordre de 7 cm environ.

3. Dispositif selon la revendication 1 ou 2, **caractérisé en ce que**, dans le cas de deux bandes accélératrices (6, 7) placées l'une à la suite de l'autre, la bande accélératrice (6) située en amont, par rapport à la direction de transport, peut être entraînée à une vitesse de l'ordre de 2,5 à 3,5 m/s environ, approchant la vitesse de mise en suspension du produit à transporter.

4. Dispositif selon l'une des revendications 1 à 3, **caractérisé en ce que** la bande accélératrice (7) et la bande supérieure (8) à défilement conjoint, forment ensemble un canal de transport (13) fermé sur les côtés, qui est convergent dans la direction de transport (flèche 2).

5. Dispositif selon l'une des revendications 1 à 4, **caractérisé en ce que** la bande accélératrice (6), située en amont, et la bande accélératrice (7), située en aval, peuvent être entraînées suivant un rapport de vitesses tel, qu'une épaisseur de couche du flux de matière s'établissant sur la bande accélératrice (6) située en amont soit, sur la bande accélératrice (7) située en aval, réduite de l'ordre de la moitié environ.

6. Dispositif selon la revendication 2, **caractérisé en ce que** les moyens transporteurs de chargement (18) et le groupe de bandes en cascade (4) forment une section de transport d'orientation essentiellement horizontale.

7. Dispositif selon la revendication 4, **caractérisé en ce que** le canal de transport (13) est délimité par des cornières latérales (14, 16), sur les branches horizontales desquelles la bande supérieure (8) est guidée suivant leur longueur, en contact frottant avec elles, et dont les branches verticales sont pourvues de lèvres d'étanchéité (17) en contact avec la bande accélératrice (7).
